# EUROPÄISCHE PATENTSCHRIFT

(11) **EP 0 623 468 B1**
(45) Veröffentlichungstag und Bekanntmachung des Hinweises auf die Patenterteilung: **19.03.1997**
(21) Anmeldenummer: 94105540.2
(22) Anmeldetag: 11.04.1994
(51) Int. Cl.: B41F 31/14

(54) **Heberfarbwerk und Verfahren zur Farbmengeneinstellung von Druckmaschinen**
Ductor inking device and method for controlling ink supply in printing presses
Dispositif d'encrage à rouleau preneur et procédé pour régler l'alimentation en encre dans des machines d'impression

(30) Priorität: 30.03.1994 DE 4411109; 03.05.1993 DE 4314426
(43) Veröffentlichungstag der Anmeldung: 09.11.1994
(73) Patentinhaber: MAN Roland Druckmaschinen AG, 63075 Offenbach (DE)
(72) Erfinder: Stöffler, Achim, D-63067 Offenbach (DE); Gensheimer, Valentin, D-63165 Mühlheim (DE); Werber, Edgar, D-63075 Offenbach (DE); Hinz, Marc, D-63517 Rodenbach (DE); Hummel, Peter, D-63069 Offenbach (DE); Wenzel, Jürgen, D-63512 Hainburg (DE); Völz, Albrecht, D-63322 Rödermark (DE); Blumör, Joachim, D-63512 Hainburg (DE); Zschetzsche, Hubert, D-63073 Offenbach (DE); Straub, Manfred, D-63067 Offenbach (DE)
(74) Vertreter: Marek, Joachim, Dipl.-Ing.

(56) Entgegenhaltungen:
- FR-A- 2 638 394
- GB-A- 1 024 211
- GB-A- 2 193 926
- US-A- 2 223 945
- US-A- 3 688 696

## Beschreibung

Die Erfindung betrifft ein Verfahren zur Farbmengeneinstellung bei Heberfarbwerken von Druckmaschinen, insbesondere Bogenoffsetdruckmaschinen gemaß dem Oberbegriff von Anspruch 1 sowie ein entsprechend ausgebildetes Heberfarbwerk, gemäß dem Oberbegriff des Anspruchs 6, bei welchem das Verfahren anwendbar ist.

Bei Bogenoffsetdruckmaschinen erfolgt die Zufuhr der zu verdruckenden Farbe bereits seit langer Zeit nahezu ausschließlich über Heberfarbwerke. Derartige Heberfarbwerke weisen eine mit einem Farbkasten sowie Dosiereinrichtungen (Farbdosierelemente oder geteilte bzw. ungeteilte Farbmesser) zusammenwirkende Farbkastenwalze auf, auf deren Oberfläche die zu verdruckende Farbe in Form einer Schicht einstellbarer Dicke aufgebracht wird. Durch die Dosierelemente am Farbkasten kann die Farbschichtdicke auf der Farbkastenwalze entsprechend den Farbbedürfnissen der Druckform quer zur Druckrichtung unterschiedlich eingestellt werden. Eine intermittierende Heberwalze nimmt durch zeitweisen Kontakt mit der Farbkastenwalze einen Farbstreifen bestimmter Länge von der Farbkastenwalze ab und übergibt diese Farbmenge bei einem darauffolgenden Kontakt mit einer weiteren Farbwalze an eben diese Farbwalze. Meist ist diese Farbwalze als Reiberwalze ausgebildet und führt entsprechende Changierbewegungen einstellbaren Hubes und/oder Frequenz aus. Durch weitere, dieser Reiberwalze folgende Farbwalzen erfolgt ein mehrfaches Spalten der durch die Heberwalze zugeführten Farbmenge und durch die Farbauftragswalzen ein entsprechendes Einfärben der druckenden Bereiche der auf den Plattenzylinder befindlichen Druckform.

Die intermittierende Heberwalze ist an deren beiden Zapfen drehbar in je einem schwenkbaren Lagerhebel gelagert, wobei diese Lagerhebel mit einem Kurvenrollentrieb gekoppelt sind, durch welchen sich die intermittierende, also die pendelnde Bewegung der Heberwalze zwischen Farbkasten und Reiberwalze ergibt. Die Kurvenscheibe des Heberwalzenantriebs wird direkt vom Druckwerk her untersetzt (beispielsweise 3:1) getrieben, so daß bezogen auf eine entsprechende Anzahl von Umdrehungen des Plattenzylinders (beispielsweise 3) eine Hin- und Herbewegung der Heberwalze zwischen Farbkastenwalze und Verreibwalze erfolgt (Hebertakt).

Die Farbkastenwalze kann einen vom Druckwerksantrieb abgeleiteten mechanischen oder aber auch steuerbaren elektrischen Antrieb aufweisen. Durch entsprechende Ausbildung dieses Antriebes erfolgt ein schrittweises oder aber auch kontinuierliches Antreiben der Farbkastenwalze, wobei, wie aus dem Stand der Technik bekannt, in beiden Fällen die Drehzahl - im Fall des schrittweisen Antriebes zusätzlich auch die Schrittfrequenz - mit der Maschinengeschwindigkeit (Druckgeschwindigkeit) gekoppelt ist.

Derartige Antriebe vom Farbkastenwalzen sind beispielsweise in der US-PS 4 007 683 der EP 0 518 234 A1, der EP 0 264 838 B1 beschrieben. Damit über die Breite der Farbkastenwalze entsprechend den Bedürfnissen bei allen Druckgeschwindigkeiten vermehrt aber auch vermindert Farbe zugeführt werden kann, wird im Falle eines mit der Druckmaschinengeschwindigkeit gekoppelten Antriebes der Farbkastenwalze der Anlagewinkel (Anlagezeit) der Heberwalze an der Farbkastenwalze (Heberstreifenbreite) verändert, was durch eine entsprechende Ausbildung der Kurvenscheibe für den Heberwalzenantrieb mittels einstellbarer Steuerungsebenen erzielt wird. Anstelle einer Kurvenscheibe mit verstellbaren Steuerungsebenen für den Heberwalzen-Antrieb kann die mit einem eigenen Antrieb (Elektromotor) gekoppelte Farbkastenwalze zu dem gleichen Zweck auch in der Drehzahl erhöht bzw. erniedrigt werden, so daß sich ebenfalls ein Erhöhen bzw. ein Erniedrigen der Heberstreifenbreite ergibt. In diesem, im Stand der Technik eingesetzten Fall wird die Drehzahl der Farbkastenwalze nicht nur direkt durch die Geschwindigkeit der Druckmaschine bestimmt sondern ist zusätzlich auch, beispielsweise von einem Leitstand aus, bei der jeweiligen Druckmaschinengeschwindigkeit zum Erzielen einer vorgesehenen Heberstreifenbreite zu erhöhen bzw. zu erniedrigen. Es wird also die Kennlinie, mittels der die Antriebsdrehzahl der Farbkastenwalze mit der Druckmaschinengeschwindigkeit gekoppelt ist, verändert. Bei einer Heberstreifeneinstellung mittels veränderbarer Kurvenscheibe erfolgt die Koppelung der Drehzahl der Farbkastenwalze mit der Geschwindigkeit der Druckmaschine lediglich durch eine nicht veränderbare Kennlinie.

Wird die Farbkastenwalze einer Druckmaschine mittels eines Schaltantriebes, wie beispielsweise aus der EP 0 264 838 B1 bekannt, angetrieben, so ergibt sich die Heberstreifenbreite durch das entsprechende Einstellen der Schrittweite der Farbkastenwalze. Der Antrieb der Heberwalze sowie der entsprechende Schaltantrieb für die Farbkastenwalze arbeiten dabei derartig in Phase, daß das Drehen der Farbkastenwalze in der Phase des Kontaktes mit der Heberwalze erfolgt.

Das auf das Einrichten der Druckmaschine folgende Abstimmen der Farbführung entsprechend vorgegebener Sollvorgaben erfolgt in der Regel bei einer geringeren Druckgeschwindigkeiten (beispielsweise 5.000 Bogen/h) als die darauffolgende Produktion. Die Produktionsgeschwindigkeiten der heute bekannten schnellaufenden Bogenoffsetdruckmaschinen kann dabei 15.000 Bogen/h und mehr betragen. Bei diesem in der Druckpraxis typischen Vorgehen wird dabei immer wieder festgestellt, daß eine bei niedriger Maschinengeschwindigkeit eingestellte Färbung sich beim darauffolgenden Hochfahren der Druckgeschwindigkeit (beispielsweise 15.000 Bogen/h) dahingehend verändert, daß die auf dem Druckbogen auf einem Druckkontrollstreifen aber auch im Bild ermittelten Farbdichten insgesamt abnehmen. Die beim Abstimmen bei niedriger Druckgeschwindigkeit hergestellten Druckbogen weisen somit eine höhere Farbdichte auf als diejenigen, welche dann bei der eigentlichen Produktionsgeschwindigkeit hergestellt werden. Typisch sind hierbei Farbdichteänderungen im Bereich von einigen 0.1 Farbdichteeinheiten. Hier und des weiteren wird dieser gerade bei sehr schnellaufenden Bogenoffsetdruckmaschinen zu beobachtenden Effekt als Farbabfall bezeichnet. Auch sehr aufwendige Änderungen im Farbwerksaufbau, welche vielfach in der Vergangenheit durchgeführt wurden, vermochten hier keine Abhilfe zu schaffen. Der umgekehrte Effekt - Färbungserhöhung - tritt dabei bei Verringerung der Druckgeschwindigkeit auf.

Aus der GB-A-2 193 926 ist ein Heberfarbwerk für eine Druckmaschine bekannt, bei welcher eine mit einem Farbreservoir zusammenwirkende Walze (Farbkastenwalze) und eine nachgeordnete Heberwalze jeweils einen eigenen, steuerbaren Antrieb aufweisen. Eine die Bewegung der Walzen beeinflussende Steuerung steht dabei mit einem Sensor zur Erfassung der Druckgeschwindigkeit in Verbindung.

Aus der US-A-2 223 945 ist ein Heberfarbwerk für Druckmaschinen bekannt, bei welcher eine Farbkastenwalze mit zwei weiteren Walzen in Verbindung steht und diesen Walzen jeweils eine eine intermittierende Bewegung ausführende Heberwalze zugeordnet ist. Die Heberwalzen führen dabei phasenversetzt zueinander erfolgende Bewegungen aus und übertragen den Farbfilm auf jeweils nachgeordnete Farbwerkwalzen.

Die GB-A-1 024 211 beschreibt ein Heberfarbwerk für eine Druckmaschine, bei welcher die Farbkastenwalze sowie der nachgeordnete Heber einen eigenen Antrieb aufweisen. Die Farbkastenwalze dreht dabei mit einer Umfangsgeschwindigkeit unabhängig von der Druckgeschwindigkeit. Es ist eine Steuerung vorgesehen, welche der Druckgeschwindigkeit entsprechende Impulse verarbeitet.

Aufgabe der vorliegenden Erfindung ist es somit, ein Verfahren zur Farbmengeneinstellung bei Heberfarbwerken von Druckmaschinen gemäß dem Oberbegriff von Anspruch 1 sowie ein entsprechend ausgebildetes Heberfarbwerk zur Durchführung des Verfahrens gemäß dem Oberbegriff vom Anspruch 6 derartig zu gestalten, daß einer Veränderung des Farbschichtdickenauftrags auf dem Bedruckstoff beim Verändern der Druckgeschwindigkeit entgegengewirkt wird.

Gelöst wird diese Aufgabe durch die kennzeichnenden Merkmale des jeweiligen Verfahrens bzw. Vorrichtungsanspruchs. Weiterbildungen der Erfindung ergeben sich aus den entsprechend rückbezogenen Unteransprüchen.

Gemäß der Erfindung ist somit eine völlige Abkehr von der herkömmlichen Art und Weise der Farbmengeneinstellung bei einem Heberfarbwerk von Druckmaschinen, insbesondere Bogenoffsetdruckmaschinen, vorgesehen. Es wird also nicht mehr die Drehzahl bzw. die Schrittfrequenz der Farbkastenwalze mit der Geschwindigkeit des Druckwerkes gekoppelt, sondern es ist gemäß der Erfindung vorgesehen, daß die Drehzahl bzw. Schrittfrequenz der Farbkastenwalze, welche über einen eigenen steuerbaren Antrieb verfügt, bei allen Druckwerksgeschwindigkeiten auf einem konstanten Wert gehalten wird. Damit in Abhängigkeit der Druckgeschwindigkeit dennoch entsprechend mehr bzw. weniger Farbe vom Farbkasten über die Farbkastenwalze in Richtung Druckform gefördert wird, ist gemäß der Erfindung vorgesehen, daß der Anlagewinkel der Heberwalze an der Farbkastenwalze in Abhängigkeit der Druckwerksgeschwindigkeit verändert wird. Dies wird dahingehend durchgeführt, daß beim Verdoppeln der Druckwerksgeschwindigkeit (Anzahl der Bögen pro Stunde) der Anlagewinkel der Heberwalze, bezogen auf eine Maschinenumdrehung bzw. auf ein Hebertaktintervall während des Abrollens an der mit konstanter Geschwindigkeit angetriebenen Farbkastenwalze ebenfalls verdoppelt wird. Wegen des längeren Anlagewinkels der Heberwalze an der Farbkastenwalze wird bei höherer Druckgeschwindigkeit eine der Druckgeschwindigkeit entsprechende größere Farbmenge an das übrige Farbwerk weiter transportiert, indem die Heberstreifenbreite stets gleich bleibt, der mit der Maschinengeschwindigkeit (beispielsweise 1:3) getriebene Heber aber entsprechend häufiger an die Farbkastenwalze angestellt wird.

Die vorliegende Erfindung macht sich dabei die Erkenntnis zu nutze, daß die in der Offsetdrucktechnik verwendeten Farben ausgeprägte nicht newtonische Eigenschaften aufweisen und daher durch den Antrieb der Farbkastenwalze mit einer Drehzahl unabhängig von der Druckgeschwindigkeit somit stets gleiche - von der Druckgeschwindigkeit unabhängige - Farbeigenschaften vorliegen.

Nach der Erfindung ist vorgesehen, daß der Anlagewinkel der Heberwalze an der Farbkastenwalze zum Abnehmen einer entsprechenden Farbmenge als eine Funktion der Druck- oder Maschinengeschwindigkeit gewählt wird. Hier kann eine einfache lineare Kennlinie vorgesehen sein, welche die Abhängigkeit der erforderlichen Anlagezeit als Funktion der jeweiligen Druckwerksgeschwindigkeit wiedergibt. Die erwähnte Kennlinie kann theoretisch und/oder empirisch bestimmt sein. Auch kann eine Kennlinie vorgesehen sein, die zumindest abschnittsweise nichtlineare Eigenschaften aufweist.

Wie bereits vorstehend erwähnt, ist ein wesentliches Merkmal der vorliegenden Erfindung, daß die Drehzahl der Farbkastenwalze durch einen eigenen Antrieb unabhängig von der Druckwerksgeschwindigkeit auf einem konstanten Wert gehalten wird. Dieser Drehzahlwert der Farbkastenwalze kann selbst aber vom Drucker, beispielsweise vom Leitstand aus, einstellbar sein, so daß durch einen etwas höheren bzw. einen etwas niedrigeren Drehzahlwert der Farbkastenwalze bei allen Druckwerksgeschwindigkeiten der von der Heberwalze abgenommene Heberstreifen zu vergrößern bzw. zu verringern ist.

Gemäß einer Weiterbildung der Erfindung ist vorgesehen, daß die Veränderung des Anlagewinkels der Heberwalze an der Farbkastenwalze eine bestimmte Zahl von Maschinenumdrehungen (Winkelgrade) vor der Veränderung der Druckgeschwindigkeit eingeleitet wird. Wird also beispielsweise an einem Bedienfeld das Kommando zum Erhöhen der Druckgeschwindigkeit von 5.000 B/h auf 15.000 B/h eingegeben, so wird zunächst nach einer vorgegebenen Zeitrampe der Anlagewinkel der Heberwalze bezüglich der Farbkastenwalze von dem für 15.000 B/h vorgesehenen Wert auf den für 15.000 B/h vorgesehenen Wert hochgefahren. Um eine bestimmte Zahl von Maschinenumdrehungen verzögert erfolgt dann das Hochfahren der Maschine von 5.000 B/h auf 15.000 D/h. Entsprechend wird bei einer Verminderung der Druckmaschinengeschwindigkeit vorgegangen, d.h. zunächst erfolgt nach dem Eingeben eines entsprechenden Kommandos das Verkleinern des Anlagewinkels gemäß einem vorgegebenen Zeitgesetz und nach einer bestimmten Zahl von Maschinenumdrehungen das Hoch- und Herunterfahren der Druckmaschinengeschwindigkeit.

Die Zahl der Maschinenumdrehungen, um welche das Einleiten der Geschwindigkeitsänderung versetzt bezogen auf die Veränderung des Anlagewinkels des Hebers eingeleitet wird, bestimmt sich dabei aus dem Hebertakt der Druckmaschine, aus der Geometrie des Farbwerkes sowie des Druckwerkes. Dazu wird ermittelt, um wieviel Umdrehungen das Druckwerk bzw. die Maschine (Eintourenwelle) verdreht werden muß, bis eine Schichtdickenänderung auf der ersten Reiberwalze eine entsprechende Schichtdickenänderung auf einer der Farbauftragwalzen bewirkt. Insbesondere kann hier als Bezug diejenige Farbauftragwalze gewählt sein, welche den prozentual größten Farbauftrag auf die Druckform verursacht bzw. diejenige Farbauftragwalze, welche den kürzesten und somit auch die geringste Zahl von Maschinengraden die eine Färbungsänderung von Reiberwalze zu Farbauftragwalze bedingt.

Ferner wird bei der oben angesprochenen Verzögerung in Maschinenumdrehung bzw. Winkelgraden diejenige Gradzahl berücksichtigt, welche die Druckmaschine durchführt, bis eine auf der Druckplatte eingeleitete Färbungsveränderung auf dem Druckbogen, der Druckzone, zum Liegen kommt.

Ferner ist vorgesehen, daß die auf das eingegebene Kommando zur Änderung der Druckgeschwindigkeit folgende Veränderung des Anlagewinkels und die daraufhin verzögert einzuleitende Änderung der Druckmaschinengeschwindigkeit stets bei der gleichen Winkelstellung des Hebergetriebes eingeleitet wird. Dies kann insbesondere bedeuten, daß die Veränderung des Anlagewinkels erst dann eingeleitet wird, wenn die Heberwalze an der Reiberwalze anliegt.

Gemäß einem Ausführungsbeispiel der Erfindung erfolgt der intermittierende Antrieb der Heberwalze durch ein verstellbares und vom Druckwerk angetriebenes Kurvenscheibenpaar. Dieses vorgesehene Kurvenscheibenpaar besteht aus zwei nebeneinander liegenden Kurvenscheiben, deren Drehachsen zusammenfallen und die gemeinsam vom Druck- bzw. Farbwerk angetrieben sind. Auf den Außenkonturen dieser Kurvenscheiben läuft eine unter Federkraft angedrückte Laufrolle ab, die mit den einem Hebelarm der Heberwalzenlagerung gekoppelt ist und dementsprechend die Pendelbewegung der Heberwalze erzeugt.

Anstelle eines Antriebes für die Heberwalze mit relativ zueinander verstellbaren Kurvenscheiben kann selbstverständlich auch ein andersartig aufgebauter Antrieb vorgesehen sein, mittels dem es möglich ist, den Anlagewinkel der Heberwalze an der Farbkastenwalze während des Maschinenlaufes als Funktion der Druckgeschwindigkeit zu verändern.

Des weiteren erfolgt die Erläuterung eines Ausführungsbeispiels der Erfindung anhand der Zeichnungen.

Es zeigt:
- Fig. 1: schematisch das erfindungsgemäße Heberfarbwerk,
- Fig. 2: eine Kennlinie für den Antrieb der Farbkastenwalze,
- Fig. 3: eine Kennlinie, nach welcher der Anlagewinkel der Heberwalze gegenüber der Farbkastenwalze als Funktion der Druckgeschwindigkeit gesteuert wird,
- Fig. 4: das Prinzip des verstellbaren Heberwalzenantriebs,
- Fig. 5-8: eine weitere erfindungsgemäße Kurvensteuerung, und
- Fig. 9: der Zusammenhang zwischen Veränderung der Maschinengeschwindigkeit und dem Heberanlagewinkel.

Gemäß Fig. 1 wirkt eine Farbkastenwalze 1 mit einem Farbkasten 2 zusammen. Die an der Unterseite des Farbkastens 2 angebrachten Farbdosierelemente zum Einstellen eines Farbprofiles sind nicht dargestellt.

Die Farbkastenwalze 1 ist direkt mit einem Motor M unter Zwischenschaltung eines nicht dargestellten Getriebes gekoppelt, wobei der Motor M von einem elektronischen Antrieb A gesteuert ist.

Fig. 2 zeigt, wie in Abhängigkeit der Druckgeschwindigkeit (Abszisse) die Drehzahl des Motors M (Ordinate) auf einen konstanten Wert geregelt werden kann. Da gemäß diesem Ausführungsbeispiel vorgesehen ist, daß die Farbkastenwalze 1 unabhängig von der Druckgeschwindigkeit stets einen gleichbleibenden Wert aufweisen soll, ist der elektronische Antrieb A außer zum Erhöhen bzw. zum Erniedrigen der Drehzahlvorgabe (Leitstand) nicht mit der Steuerung der übrigen Druckmaschine gekoppelt. Höhere bzw. niedrigere Drehzahlwerte sind in Fig. 2 gestrichelt dargestellt und ergeben größere bzw. kleinere Heberstreifenbreiten.

In Transportrichtung der Farbe folgt der Farbkastenwalze 1 eine Heberwalze 3, die über ihre beiden Enden an je einem schwenkbaren Lagerarm 5 aufgehängt ist, welche ihrerseits in je einem nicht dargestellten Seitengestell der Druckmaschine bzw. des Farbwerkes gelagert sind. An dem zweiten Ende eines Lagerarmes 5 ist eine Rolle 6 angebracht, welche unter der Kraft einer Feder 7 an die Außenkonturen zweier nebeneinander liegender Kurvenscheiben 8, 9 angedrückt wird.

Der Heberwalze 3 folgt im Heberfarbwerk gemäß Fig. 1 eine erste Reiberwalze 4, welche in Kontakt mit weiteren nur angedeuteten Farbwalzen steht. Durch die in Fig. 1 mit den Bezugszeichen 5, 6, 7, 8, 9, 10, 11 dargestellten Heberwalzenantrieb führt die Heberwalze 3 eine intermittierende Bewegung zwischen der Farbkastenwalze 1 und der Reiberwalze 4 aus. Die Reiberwalze 4 kann auch als nichtchangierende Farbwalze bzw. über einen verstellbaren Changierantrieb als eine im Changierhub einstellbare Reiberwalze ausgebildet sein.

Anhand der Fig. 1 und 4 erfolgt nun die Erläuterung des nur prinzipiell dargestellten Heberwalzenantriebs 5, 6, 7, 8, 9, 10, 11. Die beiden Kurvenscheiben 8, 9 werden unter Zwischenschaltung eines Verstellgetriebes 10 vom Druckwerk bzw. vom Farbwerk angetrieben, wobei hier ebenfalls ein nicht dargestelltes Untersetzungsgetriebe vorgesehen ist. Die Darstellung der Kurvenscheiben 8, 9 mit dem Verstellgetriebe 10 gemäß Fig. 1 ist hierbei rein symbolisch zu verstehen, wobei vom Prinzip her beispielsweise die Kurvenscheibe 8 (Hauptkurve) direkt vom Druckwerk/Farbwerk her getrieben wird und die Kurvenscheibe 9 (Verstellkurve) verdrehbar bezüglich der Kurvenscheibe 8 parallel zu dieser angeordnet ist.

Fig. 4 zeigt die Kurvenscheiben 8, 9 mit dem Profil ihrer Außenkonturen noch einmal jeweils einzeln (Fig. 4, links) und auch übereinandergelegt (Fig. 4, rechts). Beide Kurvenscheiben 8, 9 weisen am überwiegenden Teil ihrer Umfangskontur U einen großen Kurvenradius auf, der über zwei S-förmig geschwungene Übergänge in den verbleibenden Teil der Umfangskontur V mit einem kleinen Krümmungsradius übergeht. Durch Übereinanderlegen der Kurvenscheiben 8, 9 gemäß Fig. 1 und 4 entsteht somit insgesamt eine Steuerkurve, durch welche die Rolle 6 auf der Umfangskontur U der Kurvenscheibe 8 und/oder der Kurvenscheibe 9 läuft und im verbleibenden Bereich - je nach der Verstellung der Kurvenscheiben 8, 9 zueinander (Pfeil) - auf der Umfangskontur V. Gemäß der Prinzipdarstellung in Fig. 1 ist die gemeinsame Umfangskontur V der Kurvenscheiben 8, 9 dem Anstellen der Heberwalze 3 an die Farbkastenwalze 1 zugeordnet. Die Verstellbarkeit der Kurvenscheiben 8, 9 relativ zueinander bei gleichzeitigem Antrieb vom Druck-/Farbwerk über das Verstellgetriebe 10 (Phasengetriebe/Differentialgetriebe) ist in Fig. 1 und 4 jeweils mit einem Pfeil gekennzeichnet. In Fig. 1 ist ebenfalls der Drehsinn der Kurvenscheiben 8, 9 dargestellt.

Die Fig. 5 bis 8 zeigen eine weitere bevorzugte Ausführung des Paares der Kurvenscheiben 8, 9. In diesem Fall weisen die Kurvenscheiben 8, 9 ebenfalls je eine Umfangskontur V mit einem kleinen Radius auf. Wie in Fig. 6 dargestellt weist jedoch die Kurvenscheibe 9 in einem Winkel bereich WU eine Umfangskontur U mit größerem Radius auf, welcher den Anlagewinkel der Heberwalze 3 an der Reiberwalze 4 definiert. Die Kurvenscheibe 8 weist somit zwei Radien und die Kurvenscheibe 9 drei Radien auf. Läuft die Rolle 6 auf dem mittleren Radius der Kurvenscheiben 8, 9 so befindet sich die Heberwalze 3 zwischen der Farbkastenwalze 1 und der Reiberwalze 3.

In Fig. 7 sind die beiden Kurvenscheiben 8, 9 in übereinander gelegter Form - entspricht der Situation nach Fig. 4, links - in Draufsicht und in Fig. 8 in Seitenansicht dargestellt. Dadurch, daß lediglich die Kurvenscheibe 9 die Umfangskontur U für den Kontakt der Heberwalze 3 mit der Reiberwalze 4 aufweist, ist gewährleistet, daß der Anlagewinkel der Heberwalze 3 an der Reiberwalze 4 unabhängig von der Verdrehung der Kurvenscheiben 8, 9 zueinander wird. Die Heberwalze 3 führt somit unabhängig von der Stellung der Kurvenscheiben 8, 9 relativ zueinander stets die gleiche Zahl von Umdrehungen - oder Bruchteile davon - in Kontakt mit der Reiberwalze 4 aus. In den Fig. 5 bis 8 ist mit WU bzw. WV jeweils der auf eine Umdrehung der Kurvenscheiben 8, 9 bezogene Anlagewinkel der Heberwalze 3 an der Reiberwalze 4 bzw. der Farbkastenwalze 1 bezeichnet. Insbesondere aus Fig. 7 ist ersichtlich, daß bei dieser Auführungsform durch Verdrehen der Kurvenscheiben 8, 9 relativ zueinander der Anlagewinkel WV der Heberwalze 3 bezüglich der Farbkastenwalze 1 variabel, dagegen der Anlagewinkel WU der Heberwalze 3 an der Reiberwalze 4 stets konstant bleibt.

Das Verstellgetriebe 10 wird gemäß Fig. 1 von einem Stellmotor 11 betätigt, so daß die entsprechende Verdrehung der Kurvenscheiben 8, 9 relativ zueinander motorisch erfolgt. Der Stellmotor 11 erhält seine Stellsignale von einer Steuerung S und ferner über eine angedeutete Signalleitung eine Information über die Druckgeschwindigkeit (Drehzahl Druckwerk), beispielsweise in Form eines Tachosignals oder einer druckgeschwindigkeitsproportionalen Impulsfolge. Der Steuerung S ist ein Kennlinienspeicher K zugeordnet, in welchem die vom Stellmotor 11 über das Verstellgetriebe 10 zu bewirkende Verdrehung der Kurvenscheiben 8, 9 relativ zueinander als Ordinatenwerte über der Druckgeschwindigkeit als Abszisse abgespeichert sind (Fig. 3).

Wie bereits angedeutet zeigt Fig. 3 in Form einer Kennlinie den erfindungsgemäß vorgesehenen Zusammenhang der vom Stellmotor 11 auszuführenden Verdrehung der Kurvenscheiben 8, 9 relativ zueinander als Funktion der Druckgeschwindigkeit (Abszisse). Da letztlich das Verdrehen der Kurvenscheiben 8, 9 relativ zueinander gemäß der Getriebeanordnung nach Fig. 1 ein Verändern des Anlagewinkels der Heberwalze 3 gegenüber der Farbkastenwalze 1, also ebenfalls ein Vergrößern bzw. Verkleinern der Umfangskontur V (Umfangskontur U verkleinert bzw. vergrößert sich dabei entsprechend) bewirkt, gibt die Kennlinie gemäß Fig. 3 ebenfalls den erfindungsgemäß vorgesehenen Zusammenhang der Anlagewinkel der Heberwalze 3 an der Farbkastenwalze 1 (Ordinate) als Funktion der auf der Abszisse aufgetragenen Druckgeschwindigkeit wieder (entsprechende Skalierung der Ordinate).

Fig. 9 zeigt in zwei übereinander liegenden Diagrammen den Verlauf des Anlagewinkels WV der Heberwalze 3 bezüglich der Farbkastenwalze 1 als Funktion des Maschinenwinkels MW sowie die Maschinengeschwindigkeit MG als Funktion des Maschinenwinkels MW. In diesem Ausführungsbeispiel sei angenommen, daß zum Zeitpunkt W1 des Maschinenwinkels MW das Kommando zum Erhöhen der Maschinengeschwindigkeit MG vom Wert MG1 auf MG2 eingegeben wurde. Zu einem Zeitpunkt W2 des Maschinenwinkels, beispielsweise wenn die Heberwalze 3 an die Reiberwalze 4 angestellt ist, erfolgt das Hochfahren des Anlagewinkels WV von einem der derzeitigen Druckgeschwindigkeit entsprechenden Wert WV1 nach einem vorgebenen Zeitgesetz auf den Endwert WV2. Erst zum Zeitpunkt W3 des Maschinenwinkels MW erfolgt das Einleiten der Erhöhung der Maschinengeschwindigkeit MG von dem Ausgangswert MG1 auf den vorgesehenen Endwert MG2. Bezogen auf die Maschinenwinkel MW erfolgt also das Hochfahren der Maschinengeschwindigkeit MG und insgesamt den Winkelwert W3 - W1 verzögert, zu dem Zeitpunkt W1, zu welchem das Kommando zur Erhöhung der Maschinengeschwindigkeit MG gegeben wurde.

Im Ausführungsbeispiel zu Fig. 9 wurde das Hochfahren der Maschinengeschwindigkeit MG von einem Wert MG1 auf einen Endwert MG2 sowie das entsprechende Verändern des Anlagewinkels WV der Heberwalze 3 gegenüber der Farbkastenwalze 1 von einem Wert WV1 auf einen Wert WV2 beschrieben. Entsprechend wird bei einer Verminderung der Maschinengeschwindigkeit MG von einem höheren Ausgangswert zu einem niedrigeren Endwert vorgegangen. Auch hier erfolgt das Auslösen der Veränderung des Anlagewinkels WV der Heberwalze 3 bezüglich der Farbkastenwalze 1 stets zu einem gleichen Schaltzustand der Heberwalze 3. Sodann wird entsprechend der Anlagewinkel WV der Heberwalze 3 bezüglich der Farbkastenwalze 1 nach einer vorgegebenen Zeitrampe von dem Ausgangswert auf den entsprechend vorgesehenen Endwert heruntergefahren, und - es erfolgt dazu verzögert bezogen auf den Maschinenwinkel MW - das Herunterfahren der Maschinengeschwindigkeit MG.

### Bezugszeichenliste

- 1: Farbkastenwalze
- 2: Farbkasten
- 3: Heberwalze
- 4: Reiberwalze
- 5: Lagerarm
- 6: Rolle
- 7: Feder
- 8: Kurvenscheibe
- 9: Kurvenscheibe
- 10: Verstellgetriebe
- 11: Stellmotor
- M: Motor
- A: Antrieb (Motor M)
- S: Steuerung (Stellmotor 11)
- K: Kennlinienspeicher
- U: Umfangskontur (Heberwalze 3 an Reiberwalze 4)
- V: Umfangskontur (Heberwalze 3 an Farbkastenwalze 1)
- WU: Anlagewinkel (Heberwalze 3 an Reiberwalze 4)
- WV: Anlagewinkel (Heberwalze 3 an Farbkastenwalze 1)
- MG: Maschinengeschwindigkeit
- MW: Maschinenwinkel

## Patentansprüche

1. Verfahren zur Farbmengeneinstellung bei Heberfarbwerken von Druckmaschinen, mit einer unabhängig von der Druckgeschwindigkeit (MG) drehenden Farbkastenwalze (1), wobei ein Farbfilm auf der Farbkastenwalze (1) durch einen zeitweisen Kontakt einer Heberwalze (3) von der Farbkastenwalze (1) auf eine erste, der Heberwalze (3) nachgeordnete Farbwerkswalze (4) übertragen wird und der Kontakt der Heberwalze (3) entsprechend einer Vorgabe gesteuert wird,
**dadurch gekennzeichnet**,
daß die Farbkastenwalze (1) bei allen Druckgeschwindigkeiten nach einem gleichbleibenden zeitlichen Bewegungsgesetz angetrieben wird, und daß der Anlagewinkel (WV) der Heberwalze (3) an der Farbkastenwalze (1) entsprechend einer den Zusammenhang von Anlagewinkel (WV) und Druckgeschwindigkeit (MG) wiedergebenden Kennlinie gesteuert wird.

2. Verfahren nach Anspruch 1,
**dadurch gekennzeichnet**,
daß die Farbkastenwalze (1) bei allen Druckgeschwindigkeiten (MG) mit kontinuierlicher Umfangsgeschwindigkeit bei konstanter Drehzahl bzw. schrittweise mit einer konstanten Schrittfrequenz und Drehzahl während der Schrittphase angetrieben wird.

3. Verfahren nach Anspruch 1 oder 2,
**dadurch gekennzeichnet**,
daß die Drehzahl der Farbkastenwalze (1) entsprechend den Farbbedürfnissen eingestellt wird.

4. Verfahren nach einem der vorhergehenden Ansprüche,
**dadurch gekennzeichnet**,
daß der Anlagewinkel (WV) der Heberwalze (3) an die Farbkastenwalze (1) nach einer die Abhängigkeit von der Druckgeschwindigkeit (MG) als lineare Funktion wiedergebenden Kennlinie verändert wird.

5. Verfahren nach einem der vorhergehenden Ansprüche,
**dadurch gekennzeichnet**,
daß nach einem eine Änderung der Druckgeschwindigkeit (MG) bewirkenden Kommando, nachdem die Heberwalze (3) eine vorgegebene Stellung bezüglich der Farbkasten- und der ersten, der Heberwalze nachgeordneten Farbwerkswalze (1, 4) eingenommen hat, zunächst eine Änderung des Anlagewinkels (WV) der Heberwalze (3) bezüglich der Farbkastenwalze (1) von dem der derzeitigen Druckgeschwindigkeit (MG) entsprechenden Wert auf den für die gemäß Kennlinie vorgesehene Druckgeschwindigkeit (MG) zugeordneten Wert eingeleitet wird, und nach einem bestimmten Maschinenwinkel (MW) die vorgesehene Änderung der Druckgeschwindigkeit (MG) durchgeführt wird.

6. Heberfarbwerk für eine Druckmaschine zur Anwendung des Verfahrens nach einem der Ansprüche 1 bis 5, bei welchem eine mit einem Farbkasten (2) zusammenwirkende Farbkastenwalze (1) von einem Motor (M) unabhängig von der Druckgeschwindigkeit (MG) antreibbar ist und der Farbkastenwalze (1) eine intermittierende Heberwalze (3) mit Heberwalzenantrieb nachgeordnet ist, welcher eine die Druckgeschwindigkeit erfassende Steuerung (S) aufweist,
**dadurch gekennzeichnet**,
daß der die Druckgeschwindigkeit (MG) erfassenden Steuerung (S) des Heberwalzenantriebes (5, 6, 7, 8, 9, 10, 11) ein Kennlinienspeicher (K) zugeordnet ist, in welchem die Abhängigkeit des Anlagewinkels (WV) der Heberwalze (3) an die Farbkastenwalze (1) als Funktion der Druckgeschwindigkeit (MG) abgespeichert ist und über den Heberwalzenantrieb (5, 6, 7, 8, 9, 10, 11) der Anlagewinkel (WV) der Heberwalze (3) an die Farbkastenwalze (1) in Abhängigkeit der Druckgeschwindigkeit (MG) entsprechend dieser Kennlinie (K) verändert wird.

7. Heberfarbwerk nach Anspruch 6,
**dadurch gekennzeichnet**,
daß der Heberwalzenantrieb (5, 6, 7, 8, 9, 10, 11) zwei relativ zueinander verdrehbare Kurvenscheiben (8, 9) aufweist, auf deren Außenkontur (U, V) eine mit der Heberwalze (3) gekoppelte Rolle (6) abläuft, und die Kurvenscheiben (8, 9) von einem Verstellgetriebe (10) vom Druckwerk her antreibbar und über einen mit dem Verstellgetriebe (10) verbundenen Stellmotor (11) durch die Steuerung (S) entsprechend der im Kennlinienspeicher (K) abgelegten Daten relativ zueinander verdrehbar sind.

8. Heberfarbwerk nach Anspruch 7,
**dadurch gekennzeichnet**,
daß eine der Kurvenscheiben (8, 9) in einem Winkelbereich die Umfangskontur (V) für die Anlage der Heberwalze (3) an die Farbkastenwalze (1) aufweist.

9. Heberfarbwerk nach einem der Ansprüche 6 bis 8,
**dadurch gekennzeichnet**,
daß durch den Motor (M) und den Antrieb (A) die Farbkastenwalze (1) mit konstanter Drehzahl und/oder schrittweise mit vorgebbarer Frequenz sowie Drehzahl während der Schrittphase antreibbar ist.

10. Heberfarbwerk nach einem der Ansprüche 6 bis 9,
**dadurch gekennzeichnet**,
daß dem Antrieb (A) des Motors (M) der Farbkastenwalze (1) unterschiedliche Drehzahlen vorgebbar sind.

## Claims

1. Process for ink quantity adjustment on ductor inking units of printing presses with an ink fountain roller (1) rotating independently of the printing speed (MG), wherein an ink film on the ink fountain roller (1) is transferred by means of a timed contact of a ductor roller (3) from the ink fountain roller (1) on to a first inking unit roller (4) arranged after the ductor roller (3), and the contact of the ductor roller (3) is controlled according to guidelines, characterised in that the ink fountain roller (1) is driven at all printing speeds in accordance with a movement law which remains the same in time and that the contact angle (WV) of the ductor roller (3) against the ink fountain roller (1) is controlled corresponding to a characteristic curve reproducing the relationship of contact angle (WV) and print speed (MG).

2. Process according to Claim 1, characterised in that the ink fountain roller (1) at all printing speeds (MG) is driven with continuous peripheral speed at a constant rotational speed or stepwise with a constant stepping frequency and speed of rotation during the stepping phase.

3. Process according to Claim 1 or 2, characterised in that the rotational speed of the ink fountain roller (1) is adjusted corresponding to the ink requirements.

4. Process according to one of the preceding Claims, characterised in that the contact angle (WV) of the ductor roller (3) against the ink fountain roller (1) is changed in accordance with a characteristic curve reproducing the dependence on the print speed (MG) as a linear function.

5. Process according to one of the preceding Claims, characterised in that after a command effecting a change of the print speed (MG), after the ductor roller (3) has taken up a predetermined position with respect to the ink fountain and the first of the ink fountain rollers arranged subsequent to the ductor roller (1, 4), first a change of the contact angle (WV) of the ductor roller (3) with reference to the ink fountain roller (1) is introduced from the value corresponding to the then printing speed (MG) to the value coordinated to the printing speed (MG) provided in accordance with the characteristic curve, and that after a determined press angle (MW), the intended change of the printing speed (MG) is carried out.

6. Ductor inking unit for a printing press for applying the process according to one of Claims 1 to 5 in which an ink fountain roller (1) cooperating with an ink fountain (2) can be driven via motor (M) independently of the printing speed (MG) and an intermittent ductor roller (3) is arranged with a ductor roller drive downstream which has a control (S) which senses the printing speed, characterised in that arranged relative to the control (S) sensing the printing speed (MG) for the ductor roller drive (5, 6, 7, 8, 9, 10, 11) is a characteristic curve store (K) in which the dependence of the contact angle (WV) of the ductor roller (3) against the ink fountain roller (1) is stored as a function of the printing speed (MG) and via the ductor roller drive (5, 6, 7, 8, 9, 10, 11), the contact angle (WV) of the ductor roller (3) against the ink fountain roller (1) is changed in dependence on the printing speed (MG) corresponding to this characteristic curve (K).

7. Ductor inking unit according to Claim 6, characterised in that the ductor roller drive (5, 6, 7, 8, 9, 10, 11) has two cam discs rotatable relative to one another on the outer contour (U, V) of which runs a roller (6) coupled to the ductor roller (3), and the cam discs (8, 9) can be driven from the printing unit by an adjustment drive (10) and via an adjusting motor (11) connected via the adjustment drive (10) by the control (S) can be rotated relatively to one another corresponding to the data deposited in the characteristic curve store (K).

8. Ductor inking unit according to Claim 7, characterised in that one of the cam discs (8, 9) has in one angular region the peripheral contour (V) for contacting the ductor roller (3) against the ink fountain roller (1).

9. Ductor inking unit according to one of Claims 6 to 8, characterised in that the ink fountain roller (1) can be driven with a constant rotational speed by the motor (M) and the drive (A) and/or stepwise with a predetermined frequency as well as rotational speed during the stepping phase.

10. Ductor inking unit according to one of Claims 6 to 9, characterised in that differing rotational speeds can be predetermined for the drive (A) of the motor (M) of the ink fountain roller (1).

## Revendications

1. Procédé pour le réglage de la quantité d'encre dans des unités d'encrage à preneur de machines d'impression, comportant un rouleau d'encrier (1) tournant de façon indépendant de la vitesse d'impression (MG), un film d'encre sur le rouleau d'encrier (1) étant transmis, par un contact temporel d'un rouleau preneur (3), du rouleau d'encrier (1) sur un premier rouleau d'unité d'encrage (4) agencé en aval du rouleau preneur (3), et le contact du rouleau preneur (3) étant commandé conformément à une valeur prédéfinie,
caractérisé en ce que le rouleau d'encrier (1) est entraîné, pour toutes les vitesses d'impression, selon une loi de mouvement temporelle uniforme, et en ce que l'angle de disposition (WV) du rouleau preneur (3) sur le rouleau d'encrier (1) est commandé conformément à une ligne caractéristique reproduisant le rapport entre l'angle de disposition (WV) et la vitesse d'impression (MG).

2. Procédé selon la revendication 1,
caractérisé en ce que le rouleau d'encrier (1) est entraîné, pour toutes les vitesses d'impression (MG), à une vitesse périphérique continue pour une vitesse de rotation constante ou par pas, à une fréquence de pas et une vitesse de rotation constantes durant la phase à pas.

3. Procédé selon l'une des revendications 1 ou 2,
caractérisé en ce que la vitesse de rotation du rouleau d'encrier (1) est réglée conformément aux besoins en encre.

4. Procédé selon l'une des revendications précédentes,
caractérisé en ce que l'angle de disposition (WV) du rouleau preneur (3) sur le rouleau d'encrier (1) est modifié selon une ligne caractéristique reproduisant la dépendance de la vitesse d'impression (MG) sous forme d'une fonction linéaire.

5. Procédé selon l'une des revendications précédentes,
caractérisé en ce qu'après un ordre provoquant une modification de la vitesse d'impression (MG), après que le rouleau preneur (3) ait pris une position prédéfinie relativement au rouleau d'encrier et au premier rouleau de l'unité d'encrage agencé en aval du rouleau preneur (1,4), on déclenche tout d'abord une modification de l'angle de disposition (WV) du rouleau preneur (3) relativement au rouleau d'encrier (1), de la valeur correspondant à la vitesse de rotation actuelle (MG) à la valeur associée à la vitesse d'impression (MG) prévue conformément à la ligne caractéristique, et après un angle de machine déterminé (MW), on réalise la modification prévue de la vitesse d'impression (MG).

6. Unité d'encrage à preneur pour une machine d'impression pour la mise en oeuvre du procédé selon l'une des revendications 1 à 5, dans laquelle un rouleau d'encrier (1) coopérant avec un encrier (2) peut être entraîné par un moteur (M) indépendamment de la vitesse d'impression (MG) et un rouleau preneur (3) intermittent et présentant un entraînement de rouleau preneur est agencé en aval du rouleau d'encrier (1), lequel rouleau preneur présente une commande (S) détectant la vitesse d'impression,
caractérisée en ce qu'à la commande (S) de l'entraînement du rouleau preneur (5,6,7,8,9,10,11), détectant la vitesse d'impression (MG) est associée une mémoire de ligne caractéristique (K), dans laquelle est stockée la dépendance de l'angle de disposition (WV) du rouleau preneur (3) sur le rouleau d'encrier (1) comme fonction de la vitesse d'impression (MG), et par l'intermédiaire de l'entraînement du rouleau preneur (5,6,7,8,9,10,11), l'angle de disposition (WV) du rouleau preneur (3) sur le rouleau d'encrier (1), est modifié, en dépendance de la vitesse d'impression (MG), en correspondance à cette ligne caractéristique (K).

7. Unité d'encrage à preneur selon la revendication 6,
caractérisée en ce que l'entraînement du rouleau preneur (5,6,7,8,9,10,11) comporte deux cames (8,9) pouvant être tournées l'une par rapport à l'autre, sur le contour externe (U,V) desquelles roule un galet (6) couplé au rouleau preneur (3), et les cames (8,9) peuvent être entraînées par un mécanisme ajustable (10) de l'unité d'impression et peuvent être tournées l'une par rapport à l'autre, par l'intermédiaire d'un moteur de réglage (11) relié au mécanisme ajustable (10), par la commande (S), en correspondance aux données stockées dans la mémoire de ligne caractéristique (K).

8. Unité d'encrage à preneur selon la revendication 7,
caractérisée en ce que l'une des cames (8,9) présente dans une zone angulaire le contour périphérique (V) pour la disposition du rouleau preneur (3) contre le rouleau d'encrier (1).

9. Unité d'encrage à preneur selon l'une des revendications 6 à 8,
caractérisée en ce que par le moteur (M) et l'entraînement (A), le rouleau d'encrier (1) peut être entraîné à une vitesse de rotation constante et/ou par pas, à une fréquence et une vitesse de rotation pouvant être prédéfinies, durant la phase à pas.

10. Unité d'encrage à preneur selon l'une des revendications 6 à 9,
caractérisée en ce que différentes vitesses de rotation peuvent être prédéfinies pour l'entraînement (A) du moteur (M) du rouleau d'encrier (1).
